# EUROPÄISCHE PATENTSCHRIFT

(11) **EP 2 326 190 B1**
(45) Veröffentlichungstag und Bekanntmachung des Hinweises auf die Patenterteilung: **05.09.2012**
(21) Anmeldenummer: 09744938.3
(22) Anmeldetag: 28.09.2009
(51) Int. Cl.: A41D 27/16, A41B 3/18

(54) **VORRICHTUNG ZUM SCHUTZ VON KRÄGEN AN KLEIDUNGSSTÜCKEN BEIM WASCHEN ODER REINIGEN**
DEVICE FOR THE PROTECTION OF COLLARS ON GARMENTS DURING WASHING OR CLEANING
DISPOSITIF DE PROTECTION DE COLS SUR DES VÊTEMENTS LORS DU LAVAGE OU DU NETTOYAGE

(30) Priorität: 27.09.2008 DE 202008012916 U
(43) Veröffentlichungstag der Anmeldung: 01.06.2011
(73) Patentinhaber: Zellner, Josef, 87665 Mauerstetten (DE)
(72) Erfinder: Zellner, Josef, 87665 Mauerstetten (DE)
(74) Vertreter: Beck, Alexander
(86) Internationale Anmeldenummer: PCT/DE2009/050052
(87) Internationale Veröffentlichungsnummer: WO 2010/034306

(56) Entgegenhaltungen:
- CH-A- 195 056
- DE-A1- 2 556 628
- GB-A- 2 401 303
- US-A- 4 953 232
- US-A1- 2008 229 472
- US-B1- 7 080 413

## Beschreibung

### Technisches Gebiet

Die vorliegende Erfindung betrifft eine Vorrichtung zum Schutz von Krägen an Kleidungsstücken beim Waschen oder Reinigen.

### Stand der Technik

Erfahrungsgemäß nutzen sich Hemden oder Blusen beim Waschen oder Reinigen stets am Stärksten an den Spitzen des Kragens ab. Dort auftretende Abnutzungserscheinungen machen das Kleidungsstück schnell unansehnlich und damit unbenutzbar.

Zur Schonung der Krägen wurde bereits vorgeschlagen, die entsprechenden Wäschestücke zugeknöpft und "auf Links" zu waschen. Dies ist jedoch nicht besonders hilfreich.
Eine Vorrichtung nach der Stand der Technik ist aus dem Dokument US-B1-7.080.413 bekannt

### Darstellung der Erfindung

Ausgehend von diesem Stand der Technik ist es Aufgabe der Erfindung, eine Vorrichtung zum Schutz von Krägen an Kleidungsstücken beim Waschen oder Reinigen zu schaffen, die preisgünstig ist, vor dem Waschen leicht anzubringen und nach dem Waschen leicht zu entfernen ist und eine Schonung der Kragenspitzen beim Waschen oder Reinigen sicherstellt.

Erfindungsgemäß wird diese Aufgabe durch eine Vorrichtung gelöst, die zwei Hälften aus einem flächigen Material umfasst, die jeweils zwei Kanten aufweisen, die in einem gleichen spitzen Winkel aufeinander zulaufen, wobei die Hälften jeweils entlang einer der beiden Kanten aneinander auf- und zuklappbar angelenkt sind, und wobei Verriegelungseinrichtungen vorgesehen sind, mit denen die Hälften im zugeklappten Zustand arretierbar sind.

Im Hinblick auf die Waschlaugeverträglichkeit ist es besonders bevorzugt, dass das flächige Material aus Kunststoff besteht.

Weiter ist es besonders bevorzugt, wenn das flächige Material eine Vielzahl von Öffnungen aufweist, damit trotz Anbringung der erfindungsgemäßen Vorrichtung noch eine ausreichende Waschwirkung auch an den Spitzen der Krägen auftritt.

Besonders bevorzugt ist es dabei, wenn die Öffnungen als kreisförmige Ausstanzungen ausgebildet sind.

Die beiden Hälften der Vorrichtung werden vorzugsweise mittels eines Filmscharniers miteinander verbunden, da dieses leicht und preisgünstig herzustellen ist und waschlaugeverträglich ist.

Um ein Abfallen der erfindungsgemäßen Vorrichtung beim Waschen von den Spitzen der Krägen noch besser zu verhindern, ist es bevorzugt, die im zugeklappten Zustand aufeinander liegenden Oberflächen der Hälften mit erhabenen Haltekämmen zu versehen.

Zur weiteren Verbesserung der Befestigung sind die Haltekämme vorzugsweise sägezahnförmig ausgebildet.

Zur Vereinfachung der Herstellung empfiehlt es sich, die Haltekämme einstückig mit dem flächigen Material der Hälften auszubilden.

Die Haltekämme verlaufen dabei vorzugsweise parallel zur Winkelhalbierenden des spitzen Winkels zwischen den zwei Kanten. Auf diese Weise wird eine optimale Haltewirkung erzielt.

Als Verriegelungseinrichtungen sind vorzugsweise mehrere Schnappnasen vorgesehen, die an einer im zugeklappten Zustand auf die andere Hälfte hin vorstehenden Lasche angebracht sind, die an der freien Kante der Hälfte angeordnet ist, sodass die Schnappnasen im zugeklappten Zustand die andere Hälfte teilweise umgreifen.

Schließlich zeigt es sich, dass die entsprechenden Kragenspitzen bei unterschiedlichen Kleidungsstücken unterschiedliche spitze Winkel aufweisen. Meist liegen diese Winkel zwischen 60 und 90°. Es ist daher besonders bevorzugt, die erfindungsgemäße Vorrichtung so weiterzubilden, dass sie auf unterschiedliche Winkel leicht einstellbar ist. Dazu schlägt die vorliegende Erfindung vor, dass der Winkel α veränderlich ist, indem jede Hälfte der erfindungsgemäßen Vorrichtung aus zwei Teilen aufgebaut ist, die ebenfalls aus einem flächigen Material bestehen, die Form von Kreissektoren aufweisen und jeweils über einen unterschiedlichen, ebenfalls sektorförmigen Bereich überlappen können.

Hierbei liegt der Winkel α vorzugsweise zwischen 60 und 90°. In diesem Bereich ist also diese weitergebildete erfindungsgemäße Vorrichtung veränderlich.

Um trotzdem eine hinreichende Stabilität der Vorrichtung zu erreichen, ist es besonders bevorzugt, dass jeweils ein Teil der Hälften an seinem radialen Außenrand Laschen aufweist, die den jeweils anderen Teil der jeweiligen Hälfte im zusammengebauten Zustand von außen umgreifen.

Um die entsprechenden Teile trotzdem leicht im Kunststoffspritzgussverfahren fertigen zu können, ist es bevorzugt, wenn die Teile mit den Laschen im Bereich der Laschen im gegenüberliegenden Material entsprechende Ausnehmungen aufweisen. Auf diese Weise werden die im Spritzgussverfahren außerordentlich schwierig herzustellenden Hinterschneidungen vermieden.

Besonders bevorzugt ist es dabei, wenn jeweils ein Teil der Hälften einen kreissektorförmigen Schlitz aufweist, und der jeweils andere Teil der Hälften mit einer Nase versehen ist, die so angeordnet ist, dass sie im zusammengebauten Zustand in den Schlitz eingreift. Auf diese Weise werden Anschläge vorgegeben, die den Verstellbereich der Vorrichtung begrenzen und damit die Stabilität erhöhen.

Zur Begrenzung des Anschlagbereiches kann auch vorgesehen sein, dass der jeweils andere Teil an seinem Außenumfang eine nach außen vorspringende Stufe aufweist, die im zusammengebauten Zustand als Anschlag für den mit den Laschen versehenen Teil dient.

Vorzugsweise wird die erfindungsgemäße Vorrichtung als Spritzgussteil aus Kunststoff hergestellt. Dies ergibt eine optimal preisgünstige Massenfertigung und gleichzeitig die gewünschten chemischen und physikalischen Eigenschaften, da die erfindungsgemäße Vorrichtung waschlaugen- und hitzebeständig sein muss.

Bei der Spritzgussfertigung ergibt sich eine besonders günstige Fertigungsmöglichkeit, in dem die Teile der Hälften vor dem Zusammenbau lediglich durch ein dünnes Kunststoffband miteinander verbunden sind.

### Kurze Beschreibung der Zeichnungen

Die vorliegende Erfindung wird im Folgenden anhand des in den Zeichnungen dargestellten Ausführungsbeispiels näher erläutert. Es zeigt:

Figur 1 eine erfindungsgemäße Vorrichtung im aufgeklappten Zustand;

Figur 2 eine erfindungsgemäße Vorrichtung mit einer anderen Anordnung der Waschporen im geschlossenen Zustand;

Figur 3 die Anordnung der Figur 2 von der freien Kante her gesehen;

Figur 4 das Detail der Schnappnasen;

Figur 5 die Anordnung der Figur 2 vom Kragen aus gesehen;

Figur 6 eine Schnittdarstellung, die das Zusammenwirken der sägezahnförmigen Haltekämme erläutert;

Figur 7 zeigt eine weitere, verstellbare erfindungsgemäße Vorrichtung vor dem Zusammenbau (wie sie aus der Spritzgussform kommt);

Figur 8 zeigt die Vorrichtung der Figur 7 nach dem Zusammenklappen der beiden Hälften entlang des Filmscharniers;

Figur 9 zeigt die Vorrichtung der Figur 8 nach dem Ineinanderstecken der beiden jeweiligen Teile der Hälften;

Figur 10 zeigt die Vorrichtung der Figur 9 in Radialrichtung gesehen; und

Figur 11 zeigt die Vorrichtung der Figur 9 auf einen spitzeren Winkel eingestellt.

### Bester Weg zur Ausführung der Erfindung

Die in Figur 1 dargestellte Vorrichtung 10 zum Schutz von Krägen an Kleidungsstücken beim Waschen oder Reinigen umfasst zwei Hälften 12, 14 aus einem flächigen Material. Die Hälften 12, 14 weisen jeweils die Form eines Kreissektors auf, der zum Mittelpunkt des Kreises hin einen Winkel α von 60 bis 90°, vorzugsweise 70° aufweist. Jede Hälfte 12, 14 weist somit zwei radial verlaufende Kanten 16, 18; 32, 34 auf.

Die beiden Hälften 12, 14 sind an ihren benachbarten radial verlaufenden Kanten 16, 18 mittels eines Filmscharniers 20 klappbar aneinander angelenkt. In Figur 1 ist der aufgeklappte Zustand zu sehen, wobei man auf die Seite der Hälften blickt, die im zugeklappten Zustand dem Kragen zugekehrt sind.

Beide Hälften weisen kreisförmige Öffnungen oder Ausstanzungen 22 auf, die als "Waschporen" dem Zutritt der Waschlauge zu dem umschlossenen Stück Kragen dienen.

Hierbei kann Größe und Anordnung dieser Waschporen 22 variiert werden, wie dies auch durch die unterschiedlichen in Figur 1 und Figur 2 dargestellten Ausführungsformen zum Ausdruck kommt.

Die in Figur 1 dargestellten, im geschlossenen Zustand dem Kragen zugewandten Oberflächen sind des weiteren mit Haltekämmen 24, 26 versehen. Der Haltekamm 24 verläuft dabei entlang der Winkelhalbierenden des spitzen Winkels α der Hälfte 14 über nahezu die gesamte Radialerstreckung dieser Hälfte 14.

Auf der anderen Hälfte 12 sind zwei kürzere Haltekämme 26 angeordnet, die parallel zu der Winkelhalbierenden des spitzen Winkels α der Hälfte 12, jedoch gegenüber der Winkelhalbierenden nach außen versetzt verlaufen. Die beiden Haltekämme 26 weisen dabei eine kürzere Länge auf als der Haltekamm 24.

Vorzugsweise sind die Haltekämme 24, 26 einstückig mit dem Material der Hälften 12, 14 hergestellt und weisen einen sägezahnförmigen Verlauf auf, wie dies in Figur 6 näher erläutert wird.

Um die erfindungsgemäße Vorrichtung 10 im zugeklappten Zustand und gleichzeitig an der jeweiligen Spitze eines Kragens festhalten zu können, sind als Verriegelungseinrichtungen drei Schnappnasen 28 an einer im zugeklappten Zustand auf die andere Hälfte 12 hin vorstehenden Lasche 30 angeordnet. Die Lasche 30 ist an der äußeren, freien radial verlaufenden Kante 32 der Hälfte 14 dergestalt angebracht, dass sie im zugeklappten Zustand senkrecht auf die andere Hälfte 12 hin und über diese hinaus vorsteht.

Figur 2 zeigt eine Ausführungsform der Erfindung mit leicht abgewandelten Waschporen 22 im geschlossenen Zustand. Auf diese Weise sind die Schnappnasen 28 deutlicher zu erkennen, während die in diesem Zustand nicht sichtbaren Haltekämme 24, 26 lediglich gestrichelt dargestellt sind. Im Übrigen bezeichnen gleiche Bezugszeichen wieder die gleichen Gegenstände.

In dem in Figur 2 dargestellten geschlossenen Zustand umgreift die erfindungsgemäße Vorrichtung 10 normalerweise eine Spitze eines Kragens eines Kleidungsstückes, um dieses während des Wasch- oder Reinigungsvorganges vor Beschädigungen und/oder mechanischer Abnutzung zu schützen.

Die Form der zugeklappten Vorrichtung 10 muss dabei nicht unbedingt der Figur 2 entsprechen. Statt der in den Figuren 1 und 2 dargestellten kreissektorenförmigen Form kann die erfindungsgemäße Vorrichtung 10 ebenfalls eine dreiecksförmige oder rautenförmige Gestalt aufweisen.

Figur 3 zeigt die geschlossene Vorrichtung 10 der Figur 2 aus der in Figur 2 mit D bezeichneten Blicklichtung. Hierbei wird die Gestaltung der Lasche 30 und der Schnappnasen 28 deutlicher erkennbar. Die Lasche 30 erstreckt sich über einen großen Teil der Länge der Kante 32 der Hälfte 14 und weist eine abgerundet-rechteckige Form auf. Sie trägt die Schnappnasen 28, die im geschlossenen Zustand die andere Hälfte 12 umgreifen und damit die Vorrichtung 10 geschlossen halten.

Die Wirkung der Schnappnasen 28 ist in Figur 4 noch deutlicher erkennbar. Diese Figur zeigt ein Detail der geschlossenen Vorrichtung 10 gemäß Figur 2 entlang der radialen Kante 32 auf den Mittelpunkt des Kreises hin gesehen. Hier wird besonders gut erkennbar, wie die Schnappnasen 28 an der Lasche 30 die Hälfte 12 umgreifen und festhalten.

Figur 5 zeigt die zugeklappte Vorrichtung 10 der Figur 2 vom kreisförmigen Rand der Sektoren aus auf den Mittelpunkt hin gesehen. Gut erkennbar ist die Anordnung der Haltekämme 24, 26 sowie die in Schrägansicht erkennbaren Schnappnasen 28 an der Lasche 30.

Figur 6 zeigt eine Schnittdarstellung parallel zur Winkelhalbierenden des Winkels α in der in Figur 2 mit C bezeichneten Blickrichtung. Hier ist sehr schön der sägezahnförmige Verlauf der Haltekämme 24, 26 zu erkennen. Die Sägezahnstruktur der Haltekämme 24, 26 ist dabei so angeordnet, dass die steilere oder fast senkrechte Seite der Sägezähne auf den spitzen Winkel α hin zeigt, während die flache Seite der Sägenzähne radial nach außen zeigt. Mittels dieser Sägezahngestaltung wird erreicht, dass die erfindungsgemäße Vorrichtung 10 im geschlossenen Zustand noch besser an den Spitzen der entsprechenden Krägen hält.

Die Benutzung der erfindungsgemäßen Vorrichtung 10 ist folgendermaßen: Im Ruhezustand ist die erfindungsgemäße Vorrichtung 10 aufgeklappt wie in Figur 1 dargestellt. Um nun die Spitze eines Kragens beispielsweise eines Hemdes oder einer Bluse zu schützen, wird die erfindungsgemäße Vorrichtung 10 um die Spitze des Hemdkragens herum zugeklappt, sodass sich das spitze Ende des Kragens zwischen den beiden Hälften 12, 14 der Vorrichtung 10 befindet und die Schnappnasen 28 die Hälfe 12 umgreifen. Auf diese Weise hält sich die erfindungsgemäße Vorrichtung 10 mittels der Haltekämme 24, 26 an dem spitzen Ende des Kragens fest, sodass sie auch durch normale Waschbewegungen nicht abgeschleudert werden kann.

Während des Waschvorganges ist trotzdem ein hinreichender Zutritt und Abfluss von Waschlauge durch die Öffnungen 22 möglich, sodass auch die geschützten Spitzen der Krägen in ausreichender Weise dem Waschprozess unterworfen werden.

Nach dem Waschen kann durch Drücken der Lasche 30 nach außen (von der Vorrichtung 10 weg) die Vorrichtung 10 leicht wieder geöffnet und von der Spitze des geschützten Kragens abgenommen werden.

Die erfindungsgemäße Vorrichtung 10 verhindert auf diese Weise die starke Abnutzung der Spitzenenden von Krägen von Kleidungsstücken während des Waschvorganges.

### Weg(e) zur Ausführung der Erfindung

Figur 7 zeigt eine weitere Ausführungsform der vorliegenden Erfindung, bei der der Winkel α veränderlich gestaltet ist. Auch hier besteht die verstellbare Vorrichtung 110 aus zwei Hälften 112, 114 aus einem flächigen Material. Auch hier sind diese beiden Hälften entlang einer radial verlaufenden Kante mittels eines Filmscharniers 120 klappbar aneinander angelenkt.

Die Verstellbarkeit, also die Anpassbarkeit dieser weiteren Ausführungsform der vorliegenden Erfindung an unterschiedliche Winkel der Krägen, ergibt sich dadurch, dass jede Hälfte 112, 114 aus je zwei vorzugsweise je zueinander spiegelsymmetrischen Teilen 150, 152 und 154, 156 aufgebaut ist.

Die beiden Teile 150, 154 stoßen an dem Filmscharnier 120 aufeinander und sind zueinander vollkommen spiegelsymmetrisch. Sie weisen im Wesentlichen die Form eines Kreissektors mit einem Winkel von etwa 60° auf. Beide Teile besitzen vorzugsweise einen ebenfalls kreisabschnittsförmigen schmalen und langen Schlitz 158, 160. Die radiale Außenkante beider Teile 150, 154 folgt dabei einem Kreis und weist etwa 10 Winkelgrad vor dem Filmscharnier 120 jeweils eine Erweiterung 162, 164 auf, die mit einer radial, also senkrecht verlaufenden Stufe 166, 168 nach radial außen vorspringt und sich bis zu dem Filmscharnier 120 erstreckt.

Die jeweils anderen Teile 152, 156 der beiden Hälften 112, 114 weisen ebenfalls eine im Wesentlichen kreisförmige Form mit einem Winkel von etwa 45° auf. Auch diese beiden Teile 152, 156 sind im Wesentlichen, aber nicht ganz spiegelsymmetrisch. Die Unterschiede werden durch die beiden Schnappvorrichtungen 128 zum Verschluss der erfindungsgemäßen Vorrichtung 110 gebildet, die im Folgenden noch näher erläutert werden.

Die Teile 152, 156 weisen eine größere radiale Erstreckung nach außen auf als die Teile 150, 154 und besitzen an ihrem radial äußeren Rand eine hier jeweils auf den Betrachter hin erstreckte senkrecht zu der Sektorenfläche verlaufende Kante 170, 172. Diese Kante weist vorzugsweise eine oder mehrere Laschen 174, 176 auf, die sich wiederum senkrecht zu der Leiste 170, 172 radial nach innen erstrecken.

Im Bereich dieser Laschen 174, 176 ist das vom Betrachter aus gesehen darunter liegende flächige Material der Sektorenflächen ausgenommen, weist also eine entsprechende, aber jeweils etwas größer ausgeführte Öffnung 178, 180 auf. Diese Ausnehmungen 178, 180 sind vorgesehen, um die Fertigung der erfindungsgemäßen verstellbaren Vorrichtung 110 im Spritzgussverfahren erheblich zu erleichtern, da auf diese Weise Hinterschneidungen vermieden werden können.

Des Weiteren sind in den Teilen 152, 156 mit dem gleichen radialen Abstand, den die Schlitze 158, 160 der Teile 150, 154 aufweisen, Nasen 182 vorgesehen, die hier jeweils auch auf den Betrachter zeigen. Diese Nasen 182 sind zwecks einfacherer Fertigung aus der Fläche auf den Betrachter hin senkrecht nach oben geklappt, sodass sich neben den Nasen 182 eine kleine Öffnung in der Fläche befindet. In Radialrichtung weisen die Nasen 182 eine Erstreckung auf, die etwas geringer ist als die radiale Breite der Schlitze 158, 160.

Die dem jeweils anderen Teil 150 ,154 abgewandte radial verlaufende Kante der Teile 152, 156 ist ebenfalls mit einer senkrecht auf den Betrachter hin vorstehende Leiste 184, 186 versehen. Diese Leiste 184, 186 geht jeweils in ein Kunststoffband 188, 190 über, welches jeweils die Teile 150, 152 und 154, 156 verbindet. Die Leisten 184, 186 verlaufen dann weiter entlang der beiden Seiten des Filmscharniers 120 wieder radial nach außen bis zu dem radial äußeren Ende der Erweiterungen 162, 164.

Im Verlauf der Leisten 184, 186 ist jeweils noch eine Schnappvorrichtung 128 vorgesehen, die jeweils an einer auf den Betrachter zu verlaufenden Erhöhung der jeweiligen Leiste 184, 186 angebracht ist. Jeweils neben der Schnappvorrichtung 128 ist auf der den Betrachter abgewandten Seite ein entsprechender Eingriff 192 für die jeweils andere Lasche 128 vorgesehen. Aus diesem Grunde weicht die Gestaltung der Teile 152, 156 hier auch von einer Spiegelsymmetrie ab. Damit ein ordnungsgemäßes Zusammenwirken von Lasche 128 und Eingriff 192 sichergestellt ist, müssen diese nämlich jeweils entgegen der Spiegelsymmetrie ihre Plätze tauschen. Wenn also die Lasche 128, wie hier dargestellt, an dem Teil 152 radial außen von der Ausnehmung 192 angeordnet ist, so muss an dem anderen Teil 156 die Lasche 128 entsprechend innen angeordnet sein.

Um die Elastizität des Schnappverschlusses zu verbessern, ist die Lasche 128 jeweils von einer länglich rechteckigen Ausnehmung 194 in dem flächigen sektorenförmigen Material des jeweiligen Teiles 152, 156 umgeben. Auf diese Weise kann nicht nur die Lasche 128, sondern auch die jeweilige Leiste 184, 186 etwas federn, da sie nicht direkt mit der sektorenförmigen Fläche des jeweiligen Teiles verbunden ist.

In dieser Figur 7 und den folgenden Figuren sind keine Öffnungen für den Durchtritt der Waschlauge dargestellt, wie in den Figuren 1 und 2. Dies dient jedoch ausschließlich der Übersichtlichkeit der Zeichnungen. Auch bei der Ausführungsform gemäß Figur 7 ff. können selbstverständlich entsprechende Öffnungen für die Waschlauge vorgesehen sein.

Die Figur 7 zeigt die erfindungsgemäße verstellbare Vorrichtung 110 so, wie sie aus der Spritzgussform kommt.

Figur 8 zeigt dann den nächsten Schritt des Zusammenbaus der erfindungsgemäßen Vorrichtung 110. Dabei werden die beiden Hälften 112, 114 entlang des Filmscharniers 120 aufeinander zu geklappt, bis die jeweiligen Laschen 128 der Teile 152, 156 in die jeweils gegenüberliegende Ausnehmung 192 einschnappen können.

Die zusammengeklappten Teile 150, 154 und 152, 156 bilden daher nun flache Hohlkörper, wobei die jeweiligen Hälften die untere und die obere Oberfläche bilden, während das Filmscharnier und die benachbarten Leisten sowie die Leisten 184, 186 die seitlichen Begrenzungen, das heißt eine radial verlaufende Seitenwand des jeweiligen Hohlkörpers bilden. Die Seiten der Hohlkörper, die einander gegenüberstehen, sind offen.

Zur Anpassung an den jeweiligen Winkel des Kragens werden die Teile 154 und 156 beziehungsweise 150 und 152 nun so ineinander gesteckt, wie in Figur 9 dargestellt. Die jeweiligen Nasen 182 greifen dabei in den Schlitz 158, 160 ein, die Teile 150, 154 werden zwischen die jeweiligen Laschen 176, 174 und die sektorenförmige Fläche des jeweiligen Teiles 152, 156 eingeschoben. Figur 9 zeigt dabei den Zustand, in dem der größtmögliche Winkel α (hier 90°) realisiert wird. Durch Zusammenschieben der von den Teilen 150, 154 und 152, 156 gebildeten Hohlkörper kann der Winkel entsprechend verringert werden, wie dies in Figur 11 dargestellt ist.

Figur 10 zeigt die Vorrichtung 110 gemäß Figur 9 von radial außen entlang der Kante mit den Verriegelungseinrichtungen 128 gesehen.

Figur 11 zeigt die Vorrichtung 110 gemäß Figur 9 auf einen spitzeren Winkel α verstellt. Die jeweiligen Teile 150, 152 beziehungsweise 154, 156 überlappen dabei über einen größeren sektorförmigen Bereich, die Nasen 182 befinden sich in der Nähe der Mitte der Schlitze 158, 160 und der Winkel α beträgt nun etwa 75°.

Die dargestellte Ausführungsform gemäß den Figuren 7 bis 11 kann somit optimal auf unterschiedliche Kragenformen angepasst werden und ist gleichzeitig sehr leicht in Spritzgusstechnik herzustellen und ebenso leicht zusammenzubauen.

## Patentansprüche

1. Vorrichtung (10; 110) zum Schutz von Krägen an Kleidungsstücken beim Waschen oder Reinigen, **dadurch gekennzeichnet, dass** die Vorrichtung (10; 110) zwei Hälften (12, 14; 112, 114) aus einem flächigen Material umfasst, die jeweils zwei Kanten (16, 18; 32, 34) aufweisen, die in einem gleichen spitzen Winkel (α) aufeinander zulaufen und wobei die Hälften (12, 14; 112, 114) jeweils entlang einer der beiden Kanten (16, 18) aneinander auf- und zuklappbar angelenkt sind und Verriegelungseinrichtungen (28, 30; 128, 192) vorgesehen sind, mit denen die Hälften (12, 14; 112, 114) im zugeklappten Zustand arretierbar sind.

2. Vorrichtung (10; 110) nach Anspruch 1, **dadurch gekennzeichnet, dass** das flächige Material der Hälften (12, 14; 112, 114) aus Kunststoff besteht.

3. Vorrichtung (10; 110) nach Anspruch 2, **dadurch gekennzeichnet, dass** das flächige Material der Hälften (12, 14; 112, 114) eine Vielzahl von Öffnungen (22) aufweist.

4. Vorrichtung (10; 110) nach Anspruch 3, **dadurch gekennzeichnet, dass** die Öffnungen (22) als kreisförmige Ausstanzungen ausgebildet sind.

5. Vorrichtung (10; 110) nach Anspruch 1, 2, 3 oder 4, **dadurch gekennzeichnet, dass** die Hälften (12, 14; 112, 114) mittels eines Filmscharniers (20; 120) miteinander verbunden sind.

6. Vorrichtung (10) nach Anspruch 1, 2, 3, 4 oder 5, **dadurch gekennzeichnet, dass** die im zugeklappten Zustand aufeinander liegenden Oberflächen der Hälften (12, 14) mit erhabenen Haltekämmen (24, 26) versehen sind.

7. Vorrichtung (10) nach Anspruch 6, **dadurch gekennzeichnet, dass** die Haltekämme (24, 26) sägezahnförmig ausgebildet sind.

8. Vorrichtung (10) nach Anspruch 6 oder 7, **dadurch gekennzeichnet, dass** die Haltekämme (24, 26) einstückig mit dem flächigen Material der Hälften (12, 14) ausgebildet sind.

9. Vorrichtung (10) nach Anspruch 6, 7 oder 8, **dadurch gekennzeichnet, dass** die Haltekämme (24, 26) parallel zur Winkelhalbierenden des spitzen Winkels (α) verlaufen:

10. Vorrichtung (10) nach Anspruch 1, 2, 3, 4, 5, 6, 7, 8 oder 9, **dadurch gekennzeichnet, dass** als Verriegelungseinrichtungen (28, 30) mehrere Schnappnasen (28) an einer im zugeklappten Zustand auf die andere Hälfte (12) hin vorstehenden Lasche (30), die an der freien Kante (32) der Hälfte (14) angebracht ist, dergestalt angeordnet sind, dass die Schnappnasen (28) im zugeklappten Zustand die andere Hälfte (12) teilweise umgreifen.

11. Vorrichtung (10) nach Anspruch 10, **dadurch gekennzeichnet, dass** die Verriegelungseinrichtungen (28, 30) einstückig mit dem flächigen Material der Hälfte (14) ausgebildet sind.

12. Vorrichtung (110) nach Anspruch 1, **dadurch gekennzeichnet, dass** der Winkel (α) vorzugsweise zwischen 60 und 90° veränderlich ist, indem jede Hälfe (112, 114) aus zwei Teilen (150, 152; 154, 156) aufgebaut ist, die ebenfalls aus einem flächigen Material bestehen, die Form von Kreissektoren aufweisen und jeweils über einen unterschiedlichen, ebenfalls sektorförmigen Bereich überlappen können.

13. Vorrichtung (110) nach Anspruch 12, **dadurch gekennzeichnet, dass** jeweils ein Teil (152, 156) der Hälften (112, 114) an seinem radialen Außenrand Laschen (174, 176) aufweist, die den jeweils anderen Teil (150, 154) im zusammengebauten Zustand von außen umgreifen.

14. Vorrichtung (110) nach Anspruch 13, **dadurch gekennzeichnet, dass** die Teile (152, 156) mit den Laschen (174, 176) im Bereich der Laschen (174, 176) in dem gegenüberliegenden Material entsprechende Ausnehmungen (178, 180) aufweisen.

15. Vorrichtung (110) nach Anspruch 12, **dadurch gekennzeichnet, dass** jeweils ein Teil (150, 154) der Hälften (112, 114) einen kreissektorförmigen Schlitz (158, 160) aufweist, und der jeweils andere Teil (152, 156) der Hälften (112, 114) mit einer Nase (182) versehen ist, die so angeordnet ist, dass sie im zusammengebauten Zustand in den jeweiligen Schlitz (158, 160) eingreift.

## Claims

1. Device (10; 110) for the protection of collars on garments during washing or cleaning, **characterised in that** the device (10; 110) comprises two halves (12, 14; 112, 114) made of a sheet material which each comprise two edges (16, 18; 32, 34) which converge at the same acute angle (α), the halves (12, 14; 112, 114) each being hinged in such a way that they can be folded open and closed along one of the two edges (16, 18), and locking means (28, 30; 128, 192) being provided with which the halves (12, 14; 112, 114) can be locked when folded closed.

2. Device (10; 110) according to claim 1, **characterised in that** the sheet material of the halves (12, 14; 112, 114) consists of plastics material.

3. Device (10; 110) according to claim 2, **characterised in that** the sheet material of the halves (12, 14; 112, 114) comprises a large number of openings (22).

4. Device (10; 110) according to claim 3, **characterised in that** the openings (22) are formed as circular cut-outs.

5. Device (10; 110) according to claim 1, 2, 3 or 4, **characterised in that** the halves (12, 14; 112, 114) are interconnected by a film hinge (20; 120).

6. Device (10) according to claim 1, 2, 3, 4 or 5, **characterised in that** the surfaces of the halves (12, 14) which lie against one another in the folded closed state are provided with raised retaining ridges (24, 26).

7. Device (10) according to claim 6, **characterised in that** the retaining ridges (24, 26) are sawtooth-shaped.

8. Device (10) according to claim 6 or 7, **characterised in that** the retaining ridges (24, 26) are formed in one piece with the sheet material of the halves (12, 14).

9. Device (10) according to claim 6, 7 or 8, **characterised in that** the retaining ridges (24, 26) extend parallel to the bisector of the acute angle (α).

10. Device (10) according to claim 1, 2, 3, 4, 5, 6, 7, 8 or 9, **characterised in that** a plurality of snap-in lugs (28) are provided, as locking means (28, 30), on a bracket (30) which projects towards the other half (12) in the folded closed state and which is arranged on the free edge (32) of the half (14), in such a way that the snap-in lugs (28) engage around, in part, the other half (12) in the folded closed state.

11. Device (10) according to claim 10, **characterised in that** the locking means (28, 30) are formed in one piece with the sheet material of the half (14).

12. Device (110) according to claim 1, **characterised in that** the angle (α) is preferably variable between 60 and 90°, **in that** each half (112, 114) is formed of two parts (150, 152; 154, 156) which also consist of a sheet material, are in the shape of sectors of a circle and can each overlap a different region which is also in the shape of a sector.

13. Device (110) according to claim 12, **characterised in that** a respective part (152, 156) of the halves (112, 114) comprises brackets (174, 176) on its radial outer edge which engage around the respective other part (150, 154) from the outside in the assembled state.

14. Device (110) according to claim 13, **characterised in that** the parts (152, 156) with the brackets (174, 176) comprise corresponding recesses (178, 180) in the region of the brackets (174, 176) in the opposing material.

15. Device (110) according to claim 12, **characterised in that** a respective part (150, 154) of the halves (112, 114) comprises a slit (158, 160) which is in the shape of a sector of a circle, and the respective other part (152, 156) of the halves (112, 114) is provided with a lug (182) which is arranged in such a way that it engages in the respective slit (158, 160) in the assembled state.

## Revendications

1. Dispositif (10 ; 110) de protection de cols sur des vêtements au cours du lavage ou du nettoyage, **caractérisé en ce que** le dispositif (10 ; 110) comprend deux moitiés (12, 14 ; 112, 114) constituées d'un matériau plat, qui présentent respectivement deux arêtes (16, 18 ; 32, 34) qui font mutuellement un angle aigu égal (α) et dans lequel les moitiés (12, 14 ; 112, 114) sont respectivement articulées de manière à pouvoir être ouvertes et rabattues l'une sur l'autre le long d'une des deux arêtes (16, 18) et il est prévu des dispositifs de blocage (28, 30 ; 128, 192) avec lesquels les moitiés (12, 14 ; 112, 114) peuvent être bloquées à l'état rabattu.

2. Dispositif (10 ; 110) selon la revendication 1, **caractérisé en ce que** le matériau plat des moitiés (12, 14 ; 112, 114) est constitué d'un matériau synthétique.

3. Dispositif (10 ; 110) selon la revendication 2, **caractérisé en ce que** le matériau plat des moitiés (12, 14 ; 112, 114) présente une pluralité d'ouvertures (22).

4. Dispositif (10 ; 110) selon la revendication 3, **caractérisé en ce que** les ouvertures (22) se présentent sous la forme de découpes matricées circulaires.

5. Dispositif (10 ; 110) selon la revendication 1, 2, 3 ou 4, **caractérisé en ce que** les moitiés (12, 14 ; 112, 114) sont reliées l'une à l'autre au moyen d'une charnière de film (20 ; 120).

6. Dispositif (10) selon la revendication 1, 2, 3, 4 ou 5, **caractérisé en ce que** les surfaces des moitiés (12, 14) disposées l'une sur l'autre à l'état rabattu sont pourvues de peignes d'arrêt (24, 26).

7. Dispositif (10) selon la revendication 6, **caractérisé en ce que** les peignes d'arrêt (24, 26) se présentent en forme de dents de scie.

8. Dispositif (10) selon la revendication 6 ou 7, **caractérisé en ce que** les peignes d'arrêt (24, 26) sont formés d'une seule pièce avec le matériau plat des moitiés (12, 14).

9. Dispositif (10) selon la revendication 6, 7 ou 8, **caractérisé en ce que** les peignes d'arrêt (24, 26) s'étendent parallèlement aux bissectrices de l'angle aigu (α).

10. Dispositif (10) selon la revendication 1, 2, 3, 4, 5, 6, 7, 8 ou 9, **caractérisé en ce que** plusieurs tenons d'encliquetage (28) sont agencés comme dispositifs de blocage (28, 30) sur une languette (30) faisant saillie à l'état rabattu sur l'autre moitié (12), laquelle languette est montée sur l'arête libre (32) de la moitié (14), de sorte que les tenons d'encliquetage (28) enveloppent en partie l'autre moitié (12) à l'état rabattu.

11. Dispositif (10) selon la revendication 10, **caractérisé en ce que** les dispositifs de blocage (28, 30) sont formés d'une pièce avec le matériau plat de la moitié (14).

12. Dispositif (110) selon la revendication 1, **caractérisé en ce que** l'angle (α) est variable de préférence entre 60 et 90 °, chaque moitié (112, 114) étant formée de deux parties (150, 152 ; 154, 156) qui sont constituées également d'un matériau plat, présentent la forme de secteurs de cercle et peuvent se chevaucher respectivement sur une zone différente également en forme de secteur,

13. Dispositif (110) selon la revendication 12, **caractérisé en ce que** respectivement une partie (152, 156) des moitiés (112, 114) présente sur son bord extérieur radial des languettes (174, 176) qui enveloppent l'autre partie respective (150, 154) de l'extérieur à l'état assemblé.

14. Dispositif (110) selon la revendication 13, **caractérisé en ce que** les parties (152, 156) avec les languettes (174, 176) présentent dans la zone des languettes (174, 176) des évidements (178, 180) correspondants dans le matériau opposé.

15. Dispositif (110) selon la revendication 12, **caractérisé en ce que** respectivement une partie (150, 154) des moitiés (112, 114) présente une fente (158, 160) en forme de secteur de cercle et l'autre partie respective (152, 156) des moitiés (112, 114) est pourvue d'un tenon (182) qui est aménagé de sorte qu'il s'engage dans la fente respective (158, 160) à l'état assemblé.
